# EUROPÄISCHE PATENTSCHRIFT

(11) **EP 3 819 436 B1**
(45) Veröffentlichungstag und Bekanntmachung des Hinweises auf die Patenterteilung: **09.02.2022**
(21) Anmeldenummer: 20000367.1
(22) Anmeldetag: 09.10.2020
(51) Int. Cl.: E02D 29/02

(54) **GABIONENKORB FÜR DREIKAMMER-GABIONE**
GABION FOR THREE CHAMBER GABIONS
PANIER GABION POUR GABIONS À TROIS CHAMBRES

(30) Priorität: 25.10.2019 DE 202019004411 U; 02.11.2019 DE 102019007637
(43) Veröffentlichungstag der Anmeldung: 12.05.2021
(73) Patentinhaber: Deutschle, Wolfgang, 91183 Abenberg (DE)
(72) Erfinder: Deutschle, Wolfgang, 91183 Abenberg (DE)
(74) Vertreter: Gallo, Wolfgang

(56) Entgegenhaltungen:
- EP-A1- 3 214 224
- CN-U- 209 227 558
- DE-A1-102010 054 364
- DE-B4-102010 054 364
- JP-A- 2002 322 629
- JP-A- 2013 194 496

## Beschreibung

Die Erfindung betrifft einen Gabionenkorb für eine Dreikammer-Gabione, insbesondere zur Verwendung als Schallschutzgabione mit Betonkern, wobei der Gabionenkorb drei Kammern bildet, nämlich zwei äußere, mit Steinen befüllbare Kammern und eine dazwischenliegende mittige, mit Beton zur Bildung eines Betonkerns füllbare Kammer.

Gabionen mit Betonkern sind bereits bekannt. Aus der EP 2 466 011 A1 ist eine Dreikammer-Gabione mit Betonkern bekannt, deren beide äußere Kammern mit Steinmaterial gefüllt sind und deren mittlere Kammer mit einem Betonkern gefüllt ist, wobei der Betonkern entweder separat hergestellt und in die mittlere Kammer eingestellt oder durch Einbringen des Betons in die mittlere Kammer hergestellt werden kann, so dass die gesamte Gabione mit Steinfüllung und Betonkern im Werk hergestellt werden kann.

Aus der DE 10 2006 051 707 A1 und der DE 10 2010 054 364 A1 ist es bekannt, Gabionenwände mit aneinandergereihten und aufeinander gestellten Dreikammer-Gabionen mit einem durchgehenden monolithischen Betonkern herzustellen. Dabei beschreibt die DE 10 2010 054 364 A1 ein Verfahren, bei dem in aneinandergereihte Dreikammer-Gabionen an der Baustelle zunächst ein Füllmaterial in die beiden äußeren Gabionenkammern eingefüllt wird, sodann eine Schalung in die mittlere Kammer eingestellt und Ortbeton eingefüllt wird, und sodann die Schalung vor dem Abbinden des Betons herausgezogen und nach Bedarf Beton nachgefüllt wird. Danach wird eine weitere Schicht aneinandergereihter Gabionenkörbe aufgesetzt und in gleicher Weise verfahren. Die DE 10 2006 051 707 A1 schlägt vor, die Füllung der aneinandergereihten Dreikammer-Gabionenkörbe sowohl in den äußeren Kammern mit Steinmaterial als auch in der mittleren Kammer mit Ortbeton lagenweise in mehreren aufeinanderfolgenden Lagen an der Baustelle vorzunehmen. EP3214224A offenbart einen Gabionenkorb, der die Merkmale des Oberbegriffes des unabhängigen Anspruchs 1 aufweist.

Aufgabe der Erfindung ist es, einen Gabionenkorb für Gabionenwände mit durchgehendem Ortbetonkern zu schaffen, die gegenüber den bekannten Verfahren einen deutlichen Vorteil an Wirtschaftlichkeit ermöglicht.

Für die Wirtschaftlichkeit eines Verfahrens zum Errichten von Gabionenwänden ist es nämlich wünschenswert, die Füllung der äußeren Kammern mit Steinmaterial oder auch sonstigem Material bereits im Werk vorzunehmen, was wesentlich einfacher ist als das Befüllen der äußeren Kammern auf der Baustelle. Dem steht allerdings das Problem entgegen, dass Dreikammer-Gabionen, bei denen nur die äußeren Kammern werksbefüllt sind, nicht so einfach transportabel sind wie bekannte werksbefüllte Einkammer-Gabionen, da bei Dreikammer-Gabionen mit ungefüllter mittlerer Kammer aufgrund des Gewichts der befüllten äußeren Kammern Verformungen des Gabionenkorbs auftreten können, die dessen Brauchbarkeit an der Baustelle in Frage stellen und die Gefahr mit sich bringen, dass der auf der Baustelle herzustellende monolithische Betonkern nicht mit gleichmäßiger Dicke hergestellt werden kann.

Dieses Problem wird gemäß der vorliegenden Erfindung durch den im Anspruch 1 angegebenen Gabionenkorb gelöst. Zwei Ausführungsvarianten sind Gegenstand der Ansprüche 2 und 3.

Die erfindungsgemäße Konstruktion des Gabionenkorbs bewirkt eine Aussteifung des Gabionenkorbs derart, dass ein Ausbauchen und Verformen der Trenngitter, welche die mittlere Kammer von den äußeren Kammern trennen, in die mittlere Kammer hinein unter dem Gewicht und dem seitlichen Druck von in den äußeren Kammern befindlichem Füllmaterial ausgeschlossen ist und auch im übrigen eine Verformung des Gabionenkorbs im Sinne einer Beeinträchtigung der mittleren Kammer beim Anheben und Transportieren des Gabionenkorbs mit werksbefüllten äußeren Kammern nicht stattfindet.

Ein Ausführungsbeispiel des erfindungsgemäßen Gabionenkorbs wird nachstehend unter Bezugnahme auf die anliegenden Zeichnungen mehr im einzelnen beschrieben, in denen zeigt:
- Fig. 1: einen Gabionenkorb nach der Erfindung in der Sphäre der perspek-tivischer Ansicht,
- Fig.2: eine auseinandergezogene Darstellung der die Umfassung bildenden Gitterelemente des Gabionenkorbs und der Trenngitter
- Fig. 3: den Gabionenkorb nach Fig. 1 in Draufsicht unter Weglassung des Bodengitters,
- Fig. 4: den Gabionenkorb nach Fig. 1 im Querschnitt unter Weglassung der quer zu den Trenngittern verlaufenden Seitenwandgittern, und
- Fig. 5: ein Stützgitter des Gabionenkorbs.

Der in den Fig. 1 bis 4 dargestellte Dreikammer-Gabionenkorb besteht aus einem Bodengitter 1 und vier Seitenwandgittern, nämlich zwei Längsseitengittern 2 und zwei Schmalseitengittern 3, und zwei Trenngittern 4. Die beiden Trenngitter 4 verlaufen parallel zu den Längsseitengittern 2 innerhalb des Korbs mit gegenseitigem Abstand, so dass sie zwischen sich eine Mittelkammer MK und jeweils zwischen sich und dem benachbarten Längsseitengitter 2 eine Außenkammer AK bilden. Die beiden Außenkammern AK dienen zum Befüllen mit Steinen oder ähnlichem Material, während die Mittelkammer MK zur Aufnahme eines Betonkerns dient.

Weiter enthält der Gabionenkorb mehrere Stützgitter 5. Außerdem ist ein Deckgitter 6 vorgesehen, das nach Befüllen der Außenkammern AK aufgesetzt werden kann und vorzugsweise im Bereich der Mittelkammer MK große Gitteröffnungen hat, um Frischbeton zur Herstellung des Betonkerns leicht hindurchtreten zu lassen.

Figur 1 zeigt den Gabionenkorb in perspektivischer Darstellung, wobei das Deckgitter weggelassen ist. Figur 2 zeigt den Gabionenkorb in auseinandergezogen Darstellung, wobei das Deckgitter 6 dargestellt ist, die Stützgitter 5 aber weggelassen sind.

Der erfindungsgemäße Gabionenkorb hat die Besonderheit, dass er durch eine Anzahl von Stützgittern 5 ausgesteift ist. Ein solches Stützgitter 5 ist in Fig. 4 separat dargestellt.

Solche Stützgitter 5 können, wie beim Ausführungsbeispiel dargestellt, mit gegenseitigen Abständen in vertikaler Orientierung entlang der Trenngitter 4, beim Ausführungsbeispiel also entlang der Länge des Gabionenkorbs eingebaut sein, sie können aber alternativ auch in horizontaler Orientierung mit gegenseitigen Abständen entlang der Höhe des Gabionenkorbs angeordnet sein.

Beim Ausführungsbeispiel sind drei solche Stützgitter 5 mit gleichmäßigen gegenseitigen Abständen in dem Gabionenkorb angeordnet. In der perspektivischen Darstellung nach Fig. 1 sind diese Stützgitter 5 relativ gut erkennbar. Deren Anordnung ist aber insbesondere in der Draufsicht nach Fig. 3 und im Querschnitt nach Figur 4 erkennbar.

Fig. 5 zeigt ein Stützgitter 5 in der Ansicht, wie sie auch im Querschnitt des Gabionenkorbs nach Figur 4 ersichtlich ist. Das Stützgitter besteht aus zwei Gitterstäben 51, die parallel zu den Gitterflächen der Längsseitengitter 2 und der Trenngitter 4 verlaufen, und aus einer Anzahl von diese kreuzenden Querstäben 52, die sich über die ganze Breite des Gabionenkorbs erstrecken. Die Querstäbe 52 sind an ihren Enden (in Fig. 5 nicht sichtbar, aber in Fig. 3 gut erkennbar) zu Haken umgebogen, wobei diese Haken im zusammengebauten Zustand jeweils einen Gitterstab des jeweiligen Längsseitengitters umgreifen.

Der unterste Querstab 52 verläuft bei dem vertikal orientierten Stützgitter 5 des Ausführungsbeispiels direkt über dem Bodengitter, und der oberste Querstab 52 verläuft am oberen Ende des Gabionenkorbs. Die beiden Gitterstäbe 51 verlaufen senkrecht entlang der der Mittelkammer MK zugewandten Seiten der Trenngitter 4.

Alternativ, wie oben schon erwähnt, können die Stützgitter horizontal angeordnet sein, wobei dann die beiden Gitterstäbe 51 in Längsrichtung des Gabionenkorbs entlang der der Mittelkammer MK zugewandten Seiten der Trenngitter 4 verlaufen und mit ihren Enden mit den Schmalseitengittern 3 verbunden sind.

Beim Aufbau des Gabionenkorbs werden zunächst die Trenngitter 4 jeweils von außen her auf die Querstäbe 52 der Stützgitter 5 aufgeschoben, bis sie an den Gitterstäben 51 anstoßen. Die Trenngitter 4 verlaufen an der jeweils einem Längsseitengitter 2 zugewandten Außenseite des jeweiligen Gitterstabs 51, so dass diese Gitterstäbe 51 als Anschläge für die Trenngitter 4 dienen und sie gegen einen durch die Füllung der Außenkammern AK erzeugten Druck einwärts zum Inneren der Mittelkammer MK hin abstützen. Die Stützgitter 5 und die Trenngitter 4 können außerdem aneinander fixiert sein.

Wenn der Gabionenkorb zusammengebaut ist, wird er durch die Stützgitter 5 ausgesteift, so dass die Außenkammern AK im Werk mit Füllmaterial befüllt werden können und der Korb mit den gefüllten Außenkammern angehoben und transportiert werden kann. Die Querstäbe 52 der Stützgitter 5 bilden dabei Zuganker, welche die beiden Längsseitengitter 2 an zahlreichen Stellen miteinander verbinden und verhindern, dass diese durch den Druck der in den Außenkammern AK befindlichen Steinfüllungen ausgebaucht werden, und die Gitterstäbe 51 stützen die Trenngitter 4 ebenfalls gegen den Druck des Füllmaterials in den Außenkammern AK ab, so dass sowohl die gefüllten Außenkammern AK über ihre gesamte Längen- und Höhenausdehnung stabil die gleiche konstante Tiefe haben, und auch die noch ungefüllte Mittelkammer MK über ihre gesamte Längen- und Höhenausdehnung eine gleichbleibende definierte Tiefe hat, weil die durch die Gitterstäbe 51 abgestützten Trenngitter 4 sich nicht in die Mittelkammer MK hinein ausbauchen können.

Die Trenngitter 4 sind sowohl mit dem Bodengitter 1 als auch mit den Schmalseitengittern 3 verbunden, indem die Gitterstäbe an ihren freien Enden jeweils zu einem Haken umgebogen sind und einen Gitterstab des Bodengitters 1 und der Schmalseitengitter 3 umgreifen. In gleicher Weise können die Schmalseitengitter 3 und die Längsseitengitter 2 miteinander und mit dem Bodengitter 1 verbunden sein.

An den Trenngittern 4 sind außerdem Hebebügel 7 zum Anheben des Gabionenkorbs angeordnet.

## Patentansprüche

1. Gabionenkorb für eine Dreikammer-Gabione, mit einem Bodengitter (1) und vier Seitenwandgittern (2, 3) und gegebenenfalls einem Deckgitter (6), wobei die Seitenwandgitter (2, 3) miteinander und mit dem Bodengitter (1) zur Bildung einer äußeren Umfassung des Gabionenkorbs verbunden sind, und mit zwei Trenngittern (4), die innerhalb des Gabionenkorbs parallel zu zwei parallelen Seitenwandgittern (2) mit gegenseitigem Abstand angeordnet und mit dem Bodengitter (1) sowie den beiden quer zu den Trenngittern (4) verlaufenden Seitenwandgittern (3) verbunden sind, um den Innenraum des Gabionenkorbs in zwei Außenkammern (AK), die jeweils zwischen einem Trenngitter (4) und einem dazu mit Abstand angeordneten parallelen Seitenwandgitter (2) gebildet sind, und eine zwischen den beiden beabstandeten Trenngittern (4) gebildete Mittelkammer (MK) zu unterteilen,
**dadurch gekennzeichnet, dass** eine Anzahl von Stützgittern (5) vorgesehen ist, die jeweils zwei beabstandete Gitterstäbe (51) aufweisen, die parallel zu den Gitterflächen der Trenngitter (4) und der dazu parallelen Seitenwandgitter (2) verlaufen und deren Abstand etwa der Lichtweite der Mittelkammer (MK) entspricht, und die jeweils an der der Mittelkammer (MK) zugewandten Seite jeweils eines der Trenngitter (4) anliegend verlaufen, und eine Anzahl von Querstäben (52) aufweist, die sich über die ganze Ausdehnung des Gabionenkorbs quer zu den Trenngittern (4) und durch die Mittelkammer (MK) hindurch erstrecken und mit ihren Enden mit den parallel zu den Trenngittern (4) verlaufenden Seitenwandgittern (2) verbunden sind.

2. Gabionenkorb nach Anspruch 1, wobei die Stützgitter (5) in vertikaler Orientierung mit gegenseitigen Abständen entlang der Trenngitter (4) angeordnet sind.

3. Gabionenkorb nach Anspruch 1, wobei die Stützgitter (5) in horizontaler Orientierung mit gegenseitigen Abständen entlang der Höhe des Gabionenkorbs angeordnet sind und die Enden der beiden entlang der Trenngitter (4) verlaufenden Gitterstäbe (51) mit den quer zu den Trenngittern (4) verlaufenden Seitenwandgittern (3) verbunden sind.

## Claims

1. A gabion basket for a three-chamber gabion, with a floor grid (1) and four side wall grids (2, 3) and optionally a cover grid (6), wherein the side wall grids (2, 3) are connected to each other and to the floor grid (1) for forming an outer enclosure of the gabion basket, and with two separating grids (4) arranged spaced apart from each other within the gabion basket parallel to two parallel side wall grids (2) and connected to the floor grid (1) as well as to the two side wall grids (3) that run transversely to the separating grids (4), in order to partition the interior of the gabion basket into two outer chambers (AK) that are respectively formed between a partitioning grid (4) and a parallel side wall grid (2) arranged spaced apart therefrom, and a middle chamber (MK) formed between the two partitioning grids (4) that are spaced apart from each other,
**characterised in that** a number of supporting grids (5) is provided, the supporting grids respectively having two grid bars (51) that are spaced apart from each other and run parallel to the grid faces of the partitioning grids (4) and the side wall grid (2) parallel thereto, and the distance of which approximately corresponds to the clear width of the middle chamber (MK), and that respectively run in abutment against the side of a respective one of the partitioning grids (4) facing the middle chamber (MK), and having a number of transverse bars (52) that extend over the entire extension of the gabion basket transversely to the partitioning grids (4) and through the middle chamber (MK) and are connected with their ends to the side wall grids (2) that run parallel to the partitioning grids (4).

2. The gabion basket according to claim 1, wherein the support grids (5) are arranged in vertical orientation with mutual spacings along the partitioning grids (4).

3. The gabion basket according to claim 1, wherein the supporting grids (5) are arranged in horizontal orientation with mutual spacings along the height of the gabion basket, and the ends of the two grid bars (51) running along the partitioning grids (4) are connected to the side wall grids (3) that run transversely to the partitioning grids (4).

## Revendications

1. Panier à gabion pour un gabion à trois chambres, avec une grille de fond (1) et quatre grilles de paroi latérale (2, 3) et optionnellement une grille de recouvrement (6), dans lequel les grilles de paroi latérale (2, 3) sont reliées entre elles et avec la grille de fond (1) pour former un pourtour extérieur du panier à gabion, et avec deux grilles de séparation (4) arrangées de manière espacée entre elles à l'intérieur du panier à gabion, parallèlement à deux grilles de paroi latérale (2) parallèles, et reliées à la grille de fond (1) et aux deux grilles de paroi latérale (3) qui sont transversales aux grilles de séparation (4), afin de séparer l'intérieur du panier à gabion en deux chambres extérieures (AK) qui sont respectivement formées entre une grille de séparation (4) et une grille de paroi latérale (2) parallèle et arrangée à distance de celle-ci, et une chambre centrale formée entre les deux grilles de séparation (4) espacées,
**caractérisé en ce qu'**il est prévu un nombre de grilles de support (5) respectivement ayant deux barres de grille (51) espacées et parallèles aux faces de grille des grilles de séparation (4) et des grilles de paroi latérale (2) parallèles à celles-ci et dont la distance correspond approximativement à la largeur libre de la chambre centrale (MK), et qui s'étendent de manière reposante sur le côté d'une des grilles de séparation (4) respective qui fait face à la chambre centrale (MK), et présentant un nombre de barres transversales (52) qui s'étendent sur toute l'extension du panier à gabion transversalement aux grilles de séparation (4) et à travers la chambre centrale (MK), et sont reliées, avec leurs extrémités, aux grilles de paroi latérale (2) qui sont parallèles aux grilles de séparation (4).

2. Panier à gabion selon la revendication 1, dans lequel les grilles de support (5) sont arrangées en orientation verticale de manière espacée entre elles le long des grilles de séparation (4).

3. Panier à gabion selon la revendication 1, dans lequel les grilles de support (5) sont arrangées en orientation horizontale de manière espacée entre elles le long de la hauteur du panier à gabion, et les extrémités des deux barres de grille (51) qui se déroulent le long des grilles de séparation (4) sont reliées aux grilles de séparation (3) qui sont transversales aux grilles de séparation (4).
